# FASCICULE DE BREVET EUROPEEN

(11) **EP 3 553 281 B1**
(45) Date de publication et mention de la délivrance du brevet: **16.09.2020**
(21) Numéro de dépôt: 19165172.8
(22) Date de dépôt: 26.03.2019
(51) Int. Cl.: F01D 25/00, C23C 14/04

(54) **DISPOSITIF DE MASQUAGE D'UN POURTOUR INTÉRIEUR D'UN DISQUE DE TURBOMACHINE**
MASKIERVORRICHTUNG EINES INNENUMFANGS EINER TURBOTRIEBWERK-SCHEIBE
DEVICE FOR MASKING A PERIMETER INSIDE A TURBINE ENGINE DISC

(30) Priorité: 12.04.2018 FR 1853193
(43) Date de publication de la demande: 16.10.2019
(73) Titulaire: SAFRAN AIRCRAFT ENGINES, 75015 Paris (FR)
(72) Inventeur: BESNARD, Nicolas, Léon, Jean-Baptiste, 77550 Moissy-Cramayel (FR); GUERIT, Romain, Jean-François, 77550 Moissy-Cramayel (FR); SANCHEZ, Laurent, Miguel, 77550 Moissy-Cramayel (FR)
(74) Mandataire: Gevers & Orès

(56) Documents cités:
- EP-A1- 1 795 706
- DE-A1-102015 212 502
- FR-A1- 3 014 944
- US-A- 6 109 843

## Description

### DOMAINE TECHNIQUE

La présente invention a pour objet un dispositif de masquage d'un pourtour intérieur d'un disque de turbomachine, tel qu'une bride d'étanchéité d'un disque de compresseur haute pression. Elle a également pour objet un procédé de nettoyage du disque mettant en œuvre le dispositif.

### ETAT DE L'ART

L'état de la technique comprend notamment le document FR-A1-3 014 944.

Dans le cadre de l'assemblage des pièces d'une turbomachine, on effectue une étape de montage d'aubes en périphérie d'un disque de turbomachine. Le disque est une pièce rotative de la turbomachine rattachée à l'arbre basse pression ou à l'arbre haute pression de la turbomachine. Les aubes, une fois montées sur le disque, permettent le transfert d'énergie entre le flux primaire et l'un de ces arbres.

Le disque peut comprendre dans une zone radialement intérieure une bride d'étanchéité qui est destinée à être en appui sur une pièce, par exemple sur un roulement solidaire d'un carter intérieur d'étanchéité. Comme il s'agit d'une zone dans laquelle il y a des contacts importants, la bride d'étanchéité est réalisée en un matériau résistant à l'usure. La bride d'étanchéité peut par exemple être recouverte d'un alliage résistant tel que l'alliage cobalt-chrome-molybdène commercialisé sous la dénomination Tribaloy® T-800 par la société Kennametal.

Lors de la maintenance et/ou de la réparation du disque, avant l'inspection de la pièce, on démonte le disque et on le soumet à une opération de nettoyage. Le nettoyage peut mettre en œuvre plusieurs bains, dont certains sont susceptibles d'endommager le matériau résistant de la bride d'étanchéité du disque.

Il a pu être préconisé d'utiliser, pour le masquage, des agents chimiques qui ont toutefois, à moyen ou long terme, des effets cancérogènes, mutagènes ou toxiques pour la reproduction. Ces agents sont appelés agents CMR.

Une autre solution pourrait être d'appliquer un matériau métallique sur le matériau résistant de la bride d'étanchéité du disque, mais cette solution ne permet pas de s'adapter à des variations dimensionnelles de la bride dues au fonctionnement normal de la bride en vol.

La présente invention vise à remédier à ces inconvénients, en proposant un dispositif de masquage d'un pourtour intérieur d'un disque de turbomachine qui permet de masquer efficacement l'élément intérieur, tout en respectant les règles SSE (sécurité, santé, environnement).

### EXPOSE DE L'INVENTION

L'invention a ainsi pour objet un dispositif de masquage d'un pourtour intérieur d'un disque de turbomachine.

Le dispositif selon l'invention comprend :
- un élément inférieur, d'axe longitudinal,
- un élément supérieur, d'axe longitudinal,
- un joint annulaire élastique d'étanchéité, d'axe longitudinal, l'élément inférieur, l'élément supérieur et le joint d'étanchéité étant coaxiaux, le joint d'étanchéité étant disposé longitudinalement entre l'élément inférieur et l'élément supérieur, le joint d'étanchéité comprenant une partie inférieure annulaire s'appuyant radialement intérieurement sur l'élément inférieur, une partie supérieure annulaire s'appuyant radialement intérieurement sur l'élément supérieur, la partie inférieure et la partie supérieure étant reliées entre elles par une partie centrale annulaire formant élément de rappel, ledit joint d'étanchéité étant en outre configuré pour s'appuyer longitudinalement et radialement extérieurement sur chaque extrémité longitudinale dudit pourtour intérieur du disque, de manière à masquer ledit pourtour intérieur, et
- un système de serrage, apte à serrer le joint d'étanchéité entre l'élément inférieur et l'élément supérieur.

Ainsi, le joint souple permet de s'adapter à des déformations du pourtour intérieur. La partie centrale du joint formant élément de rappel permet de comprimer le joint qui épouse ainsi et absorbe les déformations du pourtour. Le masquage du pourtour s'effectue de manière simple, le joint entourant radialement et longitudinalement chaque extrémité longitudinale du pourtour. Le dispositif permet de masquer le pourtour et de laisser passer le liquide de nettoyage au milieu du dispositif.

La partie centrale du joint d'étanchéité peut présenter une section de révolution en forme de V.

La partie inférieure et la partie supérieure du joint d'étanchéité présentent avantageusement une section de révolution comprenant une portion d'orientation radiale et une portion d'orientation longitudinale, ce qui permet de s'appuyer longitudinalement et radialement extérieurement sur chaque extrémité longitudinale du pourtour intérieur du disque.

La partie inférieure peut présenter une section de révolution biseautée dont une portion radialement intérieure est destinée à s'appuyer sur une surface tronconique de l'élément inférieur et une portion radialement extérieure est destinée à s'appuyer sur une extrémité inférieure du pourtour intérieur du disque.

La partie supérieure peut présenter une section de révolution en forme de L ou de T dont une portion radialement intérieure est destinée à s'appuyer sur un épaulement de l'élément supérieur et une portion radialement extérieure est destinée à s'appuyer sur une extrémité supérieure du pourtour intérieur du disque.

L'élément inférieur et l'élément supérieur peuvent être des plateaux cylindriques.

L'élément inférieur et l'élément supérieur peuvent comprendre des orifices de circulation d'un liquide de nettoyage.

Le système de serrage peut comprendre une tige filetée solidaire de l'élément inférieur et traversant le joint d'étanchéité et l'élément supérieur, et un écrou prenant appui sur l'élément supérieur.

L'invention a également pour objet un disque de turbomachine.

Le disque selon l'invention est muni d'un dispositif décrit ci-dessus.

Le pourtour intérieur peut être une couche de matériau d'une bride d'étanchéité.

L'invention a également pour objet un procédé de masquage d'un pourtour intérieur d'un disque de turbomachine.

Le procédé selon l'invention met en œuvre un dispositif décrit ci-dessus.

Le procédé peut en particulier comprendre les étapes suivantes :
- une étape de mise en place de l'élément inférieur dans un alésage central du disque,
- une étape de mise en place du joint d'étanchéité sur le pourtour intérieur à masquer, la partie inférieure du joint d'étanchéité s'appuyant radialement intérieurement sur l'élément inférieur,
- une étape de mise en place de l'élément supérieur, un épaulement de l'élément supérieur étant disposé sur la partie supérieure du joint d'étanchéité, et
- une étape de serrage à l'aide du système de serrage, l'élément inférieur translatant dans l'alésage lors du serrage de manière à venir comprimer la partie inférieure du joint d'étanchéité.

Le procédé peut comprendre, après l'étape de serrage, une étape de nettoyage du disque.

### DESCRIPTION DES FIGURES

L'invention sera mieux comprise et d'autres détails, caractéristiques et avantages de l'invention apparaîtront à la lecture de la description suivante faite à titre d'exemple non limitatif et en référence aux dessins annexés dans lesquels :
- la figure 1 représente en perspective éclatée un dispositif de masquage d'un pourtour intérieur d'un disque de turbomachine selon l'invention,
- la figure 2 est une vue en coupe d'un disque de turbomachine muni du dispositif de la figure 1,
- la figure 3 est une vue partielle de détail de la figure 2, et
- la figure 4 est une vue partielle de dessus et en perspective du disque de la figure 2.

### DESCRIPTION DETAILLEE

Tel qu'illustré à la figure 1, un dispositif 1 de masquage d'un élément intérieur d'un disque de turbomachine selon l'invention comprend un élément inférieur 2, un joint d'étanchéité 3, un élément supérieur 4, ainsi qu'un écrou 5. Le joint d'étanchéité 3 est destiné à être pris en sandwich entre l'élément inférieur 2 et l'élément supérieur 4. L'élément inférieur 2, le joint d'étanchéité 3, l'élément supérieur 4, et l'écrou 5 sont coaxiaux d'axe longitudinal X. L'élément inférieur 2, le joint d'étanchéité 3 et l'élément supérieur 4 sont en outre sensiblement de même diamètre.

L'élément supérieur 4 se présente sous la forme d'un plateau circulaire muni d'orifices 4a, par exemple cylindriques, permettant la circulation du produit de nettoyage. Des éléments de guidage 4b, par exemple sous la forme de tiges cylindriques, permettent de guider l'élément supérieur 4 dans l'élément inférieur 2 et de le solidariser à ce dernier. L'élément supérieur 4 est typiquement réalisé en acier inoxydable.

L'élément inférieur 2 se présente également sous la forme d'un plateau circulaire muni d'orifices 2a qui sont répartis de la même manière que les orifices 4a de l'élément supérieur 4, de manière à pouvoir être disposés en vis-à-vis des orifices 4a lorsque les éléments de guidages 4b sont introduits dans des éléments de réception 2b de l'élément inférieur 2. Les éléments de réception 2b sont par exemple des orifices traversant cylindriques. L'élément inférieur 2 comprend également une tige filetée 2c, issue de l'épaisseur de l'élément inférieur 2 et dirigée vers le haut de l'élément inférieur 2 et qui est destinée à traverser l'élément supérieur 4 via un orifice traversant 4c de l'élément supérieur 4. La tige filetée 2c peut être issue d'une embase centrale 2d qui est en saillie de la surface de l'élément inférieur 2. L'élément inférieur 2 peut également comprendre une ou plusieurs tiges 2e dirigées vers le bas de l'élément inférieur 2 et qui sont destinées à être positionnées sur une table de support, non représentée, du dispositif 1 de masquage. L'élément inférieur 2 est typiquement réalisé en acier inoxydable, recouvert de polytétrafluoroéthylène (PTFE).

L'écrou 5 vient coopérer avec la tige filetée 2c pour serrer l'ensemble et maintenir le joint d'étanchéité 3 en contact avec l'élément inférieur 2 et avec l'élément supérieur 4. L'écrou 5 comprend une embase 5a qui vient s'appuyer sur l'élément supérieur 4, autour de l'orifice 4c. On peut également envisager tout élément de fixation qui permet de prendre en étau le joint d'étanchéité 3 entre l'élément supérieur 4 et l'élément inférieur 2, comme par exemple une mise en compression à l'aide de sauterelles ou à l'aide d'un axe goupillé.

Le joint d'étanchéité 3 a une forme spécifique qui va être décrite en liaison avec les figures 2 et 3. Il est réalisé en un matériau élastique, typiquement un élastomère de silicone, ce qui permet une bonne immersion dans des bains acides.

Les figures 2 et 3 illustrent le disque 6 de turbomachine, muni du dispositif 1 de masquage. Le disque 6 est typiquement un disque de compresseur haute pression. Le disque 6 comprend une partie massive 6a radialement interne, située radialement du côté d'un alésage central 7 du disque 6. La partie massive 6a est munie à son extrémité radialement interne d'une bride d'étanchéité 6b annulaire, qui est légèrement excentrée par rapport au plan du disque 6 et qui s'étend longitudinalement. Les termes « radial » et « longitudinal » sont définis par rapport à l'axe de symétrie X du disque 6 (et du dispositif 1) qui est perpendiculaire au plan du disque 6.

La bride d'étanchéité 6b est destinée à venir en appui sur un roulement solidaire d'un carter intérieur d'étanchéité. Comme il s'agit d'une zone dans laquelle il y a des contacts importants, la bride d'étanchéité 6b est réalisée en un matériau résistant à l'usure. La bride d'étanchéité 6b peut ainsi être revêtue d'une couche 6b1 annulaire de matériau résistant, tel que par exemple un alliage résistant comme l'alliage cobalt-chrome-molybdène commercialisé sous la dénomination Tribaloy® T-800 par la société Kennametal.

Le dispositif 1 de masquage a ainsi pour fonction de protéger la couche 6b1 de matériau résistant de l'action des bains de nettoyage utilisés lors de l'opération de nettoyage du disque 6. C'est plus précisément le joint d'étanchéité 3 qui assure cette fonction de masquage. Le joint d'étanchéité 3 est de forme annulaire, c'est un solide de révolution autour de l'axe X obtenu à partir d'une section comprenant une partie supérieure 3a destinée à venir en appui contre l'élément supérieur 4 du dispositif 1 de masquage et une partie inférieure 3b destinée à venir en appui contre l'élément inférieur 2. La partie supérieure 3a est également destinée à venir en appui contre une extrémité longitudinale supérieure de la couche 6b1 de matériau résistant, tandis que la partie inférieure 3b est également destinée à venir en appui contre une extrémité longitudinale inférieure de la couche 6b1 de matériau résistant. La partie supérieure 3a et la partie inférieure 3b sont reliées entre elles par une partie centrale 3c formant élément de rappel. La partie centrale 3c est typiquement en forme de V.

La partie supérieure 3a du joint d'étanchéité 3 s'appuie radialement intérieurement contre un épaulement de l'élément supérieur 4. L'épaulement est formé par la différence de diamètre extérieur entre une portion cylindrique supérieure 4d de l'élément supérieur 4 et une portion cylindrique inférieure 4e de l'élément supérieur 4. La portion cylindrique supérieure 4d est de diamètre supérieur à celui de la portion cylindrique inférieure 4e. La partie inférieure 3b du joint d'étanchéité 3 s'appuie quant à elle radialement intérieurement sur une partie supérieure tronconique 2f de l'élément inférieur 2. La partie inférieure 3b du joint d'étanchéité 3 est avantageusement biseautée pour faciliter l'appui de la partie inférieure 3b sur la partie supérieure tronconique 2f de l'élément inférieur 2. Le joint d'étanchéité 3 est avantageusement configuré pour épouser le contour des extrémités longitudinales de la couche 6b1 de matériau résistant, aussi bien radialement que longitudinalement. Ainsi, la partie supérieure 3a du joint d'étanchéité 3 épouse avantageusement le contour de l'extrémité longitudinale supérieure de la couche 6b1, tandis que la partie inférieure 3b du joint d'étanchéité 3 épouse avantageusement le contour de l'extrémité longitudinale inférieure de la couche 6b1 de matériau résistant, ce qui permet de masquer la couche 6b1 de matériau résistant et d'éviter qu'elle soit contact avec le produit de nettoyage qui circule au centre du dispositif 1. Le joint d'étanchéité 3 recouvre donc radialement et longitudinalement chaque extrémité longitudinale de la couche 6b1 et la portion de rappel en V est disposée intérieurement à la partie centrale de la couche 6b1, située entre ses deux extrémités longitudinales. Le joint 3 forme ainsi un épaulement dans lequel vient s'encastrer chaque extrémité longitudinale de la couche 6b1.

La forme particulière du joint d'étanchéité 3 permet ainsi d'assurer une étanchéité d'un pourtour intérieur (la couche 6b1 de matériau résistant de la bride d'étanchéité 6b) du disque 6. Sa géométrie avec l'élément de rappel, par exemple en forme de V assure une zone de compression de chaque côté inférieur et supérieur. Les compressions sont réalisées par les éléments inférieur 2 et supérieur 4 du dispositif 1 qui sont typiquement des éléments métalliques. Les directions de compression du joint d'étanchéité 3 sont illustrées à la figure 3 par des flèches F. La forme particulière du joint d'étanchéité 3 permet de s'adapter au mieux aux surfaces de contact de la bride d'étanchéité 6b et aux éléments inférieur 2 et supérieur 4.

L'assemblage du dispositif 1 avec le disque 6 peut comprendre les étapes suivantes :
- le disque 6 est disposé à plat sur une table de support,
- on met en place l'élément inférieur 2 dans l'alésage central 7 du disque 6, les tiges 2e inférieures de l'élément inférieur 2 sont positionnées sur la table de support,
- on met en place le joint d'étanchéité 3 sur le revêtement 6b1 à protéger, la partie inférieure 3b du joint d'étanchéité 3 s'appuyant sur la partie supérieure tronconique 2f de l'élément inférieur 2,
- on met en place l'élément supérieur 4, l'épaulement de l'élément supérieur 4 étant disposé sur la partie supérieure 3a du joint d'étanchéité 3,
- on serre l'ensemble à l'aide de l'élément de l'écrou 5 ; lors du serrage, l'élément inférieur 2 translate dans l'alésage 7 afin de venir comprimer la partie inférieure 3b du joint d'étanchéité 3, et
- on met en oeuvre le nettoyage du disque 6.

Ainsi, aucun effort n'est appliqué sur la couche 6b1 de matériau résistant lors de la phase de masquage. Le démasquage s'effectue aisément par un simple démontage du dispositif 1, sans laisser de résidus sur la zone masquée.

## Revendications

1. Dispositif (1) de masquage d'un pourtour intérieur (6b1) d'un disque (6) de turbomachine, **caractérisé en ce qu'**il comprend :
- un élément inférieur (2), d'axe longitudinal (X),
- un élément supérieur (4), d'axe longitudinal (X),
- un joint annulaire élastique d'étanchéité (3), d'axe longitudinal (X), l'élément inférieur (2), l'élément supérieur (4) et le joint d'étanchéité (3) étant coaxiaux, le joint d'étanchéité (3) étant disposé longitudinalement entre l'élément inférieur (2) et l'élément supérieur (4), le joint d'étanchéité (3) comprenant une partie inférieure annulaire (3b) s'appuyant radialement intérieurement sur l'élément inférieur (2), une partie supérieure annulaire (3a) s'appuyant radialement intérieurement sur l'élément supérieur (4), la partie inférieure (3b) et la partie supérieure (3a) étant reliées entre elles par une partie centrale annulaire (3c) formant élément de rappel, ledit joint d'étanchéité (3) étant en outre configuré pour s'appuyer longitudinalement et radialement extérieurement sur chaque extrémité longitudinale dudit pourtour intérieur (6b1) du disque (6), de manière à masquer ledit pourtour intérieur (6b1), et
- un système de serrage (2c, 5), apte à serrer le joint d'étanchéité (3) entre l'élément inférieur (2) et l'élément supérieur (4).

2. Dispositif (1) selon la revendication 1, **caractérisé en ce que** la partie centrale (3b) du joint d'étanchéité (3) présente une section de révolution en forme de V.

3. Dispositif (1) selon la revendication 1 ou 2, **caractérisé en ce que** la partie inférieure (3b) et la partie supérieure (3a) du joint d'étanchéité (3) présentent une section de révolution comprenant une portion d'orientation radiale et une portion d'orientation longitudinale.

4. Dispositif (1) selon l'une des revendications 1 à 3, **caractérisé en ce que** la partie inférieure (3b) présente une section de révolution biseautée dont une portion radialement intérieure est destinée à s'appuyer sur une surface tronconique (2f) de l'élément inférieur (2) et une portion radialement extérieure est destinée à s'appuyer sur une extrémité inférieure du pourtour intérieur (6b1) du disque (6).

5. Dispositif (1) selon l'une des revendications 1 à 4, **caractérisé en ce que** la partie supérieure (3a) présente une section de révolution en forme de L dont une portion radialement intérieure est destinée à s'appuyer sur un épaulement de l'élément supérieur (4) et une portion radialement extérieure est destinée à s'appuyer sur une extrémité supérieure du pourtour intérieur (6b1) du disque (6).

6. Dispositif (1) selon l'une des revendications 1 à 5, **caractérisé en ce que** l'élément inférieur (2) et l'élément supérieur (4) sont des plateaux cylindriques.

7. Dispositif (1) selon l'une des revendications 1 à 6, **caractérisé en ce que** l'élément inférieur (2) et l'élément supérieur (4) comprennent des orifices de circulation (2a, 4a) d'un liquide de nettoyage.

8. Dispositif (1) selon l'une des revendications 1 à 7, **caractérisé en ce que** le système de serrage (2c, 5) comprend une tige filetée (2c) solidaire de l'élément inférieur (2) et traversant le joint d'étanchéité (3) et l'élément supérieur (4), et un écrou (5) prenant appui sur l'élément supérieur (4).

9. Disque (6) de turbomachine, **caractérisé en ce qu'**il est muni d'un dispositif (1) selon l'une des revendications 1 à 8.

10. Disque selon la revendication 9, **caractérisé en ce que** le pourtour intérieur (6b1) est une couche de matériau d'une bride d'étanchéité (6b).

11. Procédé de masquage d'un pourtour intérieur (6b1) d'un disque (6) de turbomachine, **caractérisé en ce qu'**il met en œuvre un dispositif (1) selon l'une des revendications 1 à 8.

12. Procédé selon la revendication 11, **caractérisé en ce qu'**il comprend les étapes suivantes :
- une étape de mise en place de l'élément inférieur (2) dans un alésage central (7) du disque (6),
- une étape de mise en place du joint d'étanchéité (3) sur le pourtour intérieur (6b1) à masquer, la partie inférieure (3b) du joint d'étanchéité (3) s'appuyant radialement intérieurement sur l'élément inférieur (2),
- une étape de mise en place de l'élément supérieur (4), un épaulement de l'élément supérieur (4) étant disposé sur la partie supérieure (3a) du joint d'étanchéité (3), et
- une étape de serrage à l'aide du système de serrage (2c, 5), l'élément inférieur (2) translatant dans l'alésage (7) lors du serrage de manière à venir comprimer la partie inférieure (3b) du joint d'étanchéité (3).

13. Procédé selon la revendication 12, **caractérisé en ce qu'**il comprend, après l'étape de serrage, une étape de nettoyage du disque (6).

## Patentansprüche

1. Vorrichtung (1) zum Maskieren eines Innenumfangs (6b1) einer Turbomaschine-Scheibe (6), **dadurch gekennzeichnet, dass** sie umfasst:
- ein unteres Element (2) in Längsachse (X),
- ein oberes Element (4) in Längsachse (X),
- eine elastische ringförmige Dichtung (3) in Längsachse (X), wobei das untere Element (2), das obere Element (4), und die Dichtung (3) koaxial sind, wobei die Dichtung (3) längsgerichtet zwischen dem unteren Element (2) und dem oberen Element (4) angeordnet ist, wobei die Dichtung (3) einen ringförmigen unteren Teil (3b) umfasst, der radial innen an dem unteren Element (2) anliegt, einen ringförmigen oberen Teil (3a), der radial innen an dem oberen Element (4) anliegt, wobei der untere Teil (3b) und der obere Teil (3a) miteinander durch einen ringförmigen mittleren Teil (3c) verbunden sind, der ein Rückstellelement bildet, wobei die Dichtung (3) weiter konfiguriert ist, um längsgerichtet und radial außen an jedem Längsende des Innenumfangs (6b1) der Scheibe (6) anzuliegen, um den Innenumfang (6b1) zu maskieren, und
- ein Klemmsystem (2c, 5), das imstande ist, die Dichtung (3) zwischen dem unteren Element (2) und dem oberen Element (4) zu klemmen.

2. Vorrichtung (1) nach Anspruch 1, **dadurch gekennzeichnet, dass** der mittlere Teil (3b) der Dichtung (3) einen Rotationsquerschnitt in Form eines V aufweist.

3. Vorrichtung (1) nach Anspruch 1 oder 2, **dadurch gekennzeichnet, dass** der untere Teil (3b) und der obere Teil (3a) der Dichtung (3) einen Rotationsquerschnitt aufweisen, der einen radialen ausgerichteten Abschnitt und einen längs ausgerichteten Abschnitt umfassen.

4. Vorrichtung (1) nach einem der Ansprüche 1 bis 3, **dadurch gekennzeichnet, dass** der untere Teil (3b) einen abgekanteten Rotationsquerschnitt aufweist, bei dem ein radial innerer Abschnitt dazu bestimmt ist, an einer Kegelstumpfoberfläche (2f) des unteren Elements (2) anzuliegen, und ein radial äußerer Abschnitt dazu bestimmt ist, an einem unteren Ende des Innenumfangs (6b1) der Scheibe (6) anzuliegen.

5. Vorrichtung (1) nach einem der Ansprüche 1 bis 4, **dadurch gekennzeichnet, dass** der obere Teil (3a) einen Rotationsquerschnitt in Form eines L aufweist, bei dem ein radial innerer Abschnitt dazu bestimmt ist, an einer Schulter des oberen Elements (4) anzuliegen, und ein radial äußerer Abschnitt dazu bestimmt ist, an einem oberen Ende des Innenumfangs (6b1) der Scheibe (6) anzuliegen.

6. Vorrichtung (1) nach einem der Ansprüche 1 bis 5, **dadurch gekennzeichnet, dass** das untere Element (2) und das obere Element (4) zylindrische Platten sind.

7. Vorrichtung (1) nach einem der Ansprüche 1 bis 6, **dadurch gekennzeichnet, dass** das untere Element (2) und das obere Element (4) Zirkulationsöffnungen (2a, 4a) für eine Reinigungsflüssigkeit umfassen.

8. Vorrichtung (1) nach einem der Ansprüche 1 bis 7, **dadurch gekennzeichnet, dass** das Klemmsystem (2c, 5) einen Gewindestift (2c) umfasst, der fest mit dem unteren Element (2) verbunden ist und die Dichtung (3) und das obere Element (4) durchquert, und eine Mutter (5), die an dem oberen Element (4) anliegt.

9. Turbomaschine-Scheibe (6), **dadurch gekennzeichnet, dass** sie mit einer Vorrichtung (1) nach einem der Ansprüche 1 bis 8 versehen ist.

10. Scheibe nach Anspruch 9, **dadurch gekennzeichnet, dass** der Innenumfang (6b1) eine Materialschicht eines Dichtungsflansches (6b) ist.

11. Verfahren zum Maskieren eines Innenumfangs (6b1) einer Turbomaschine-Scheibe (6), **dadurch gekennzeichnet, dass** es eine Vorrichtung (1) nach einem der Ansprüche 1 bis 8 anwendet.

12. Verfahren nach Anspruch 11, **dadurch gekennzeichnet, dass** es die folgenden Schritte umfasst:
- einen Schritt des Anbringens des unteren Elements (2) in einer zentralen Bohrung (7) der Scheibe (6),
- einen Schritt des Anbringens der Dichtung (3) an dem zu maskierenden Innenumfang (6b1), wobei der untere Teil (3b) der Dichtung (3) radial innen an dem unteren Element (2) anliegt,
- einen Schritt des Anbringens des oberen Elements (4), wobei eine Schulter des oberen Elements (4) auf dem oberen Teil (3a) der Dichtung (3) angeordnet ist, und
- einen Schritt des Klemmens mithilfe des Klemmsystems (2c, 5), wobei das untere Element (2) beim Klemmen in die Bohrung (7) vorgeschoben wird, um den unteren Teil (3b) der Dichtung (3) zu komprimieren.

13. Verfahren nach Anspruch 12, **dadurch gekennzeichnet, dass** es nach dem Klemmschritt einen Reinigungsschritt der Scheibe (6) umfasst.

## Claims

1. Device (1) for masking the inner periphery (6b1) of a disc (6) of a turbine engine, **characterised in that** it comprises:
- a lower element (2), along a longitudinal axis (X),
- an upper element (4), along a longitudinal axis (X),
- a elastic annular seal (3), along a longitudinal axis (X), the lower element (2), the upper element (4) and the seal (3) being coaxial, the seal (3) being arranged longitudinally between the lower element (2) and the upper element (4), the seal (3) comprising a lower annular part (3b) bearing radially and internally against the lower element (2), an upper annular part (3a) bearing radially and internally against the upper element (4), the lower part (3b) and the upper part (3a) being connected to one another by an annular central part (3c) forming a return element, said seal (3) being further configured to bear longitudinally, radially and externally against each longitudinal end of said inner periphery (6b1) of the disc (6), so as to mask said inner periphery (6b1), and
- a clamping system (2c, 5), capable of clamping the seal (3) between the lower element (2) and the upper element (4).

2. Device (1) according to claim 1, **characterised in that** the central part (3b) of the seal (3) has a V-shaped revolution section.

3. Device (1) according to claim 1 or 2, **characterised in that** the lower part (3b) and the upper part (3a) of the seal (3) have a revolution section comprising a radially-oriented portion and a longitudinally-oriented portion.

4. Device (1) according to one of claims 1 to 3, **characterised in that** the lower part (3b) features a bevelled revolution section, of which a radially internal portion is intended to engage and bear against a frustoconical surface (2f) of the lower element (2) and a radially external portion is intended to engage and bear against a lower end of the inner periphery (6b1) of the disc (6).

5. Device (1) according to one of claims 1 to 4, **characterised in that** the upper part (3a) features an L-shaped revolution section, of which a radially internal portion is intended to engage and bear against a shoulder of the upper element (4) and a radially external portion is intended to engage and bear against an upper end of the inner periphery (6b1) of the disc (6).

6. Device (1) according to one of claims 1 to 5, **characterised in that** the lower element (2) and the upper element (4) are cylindrical plates.

7. Device (1) according to one of claims 1 to 6, **characterised in that** the lower element (2) and the upper element (4) comprise orifices (2a, 4a) for the circulation of a cleaning liquid.

8. Device (1) according to one of claims 1 to 7, **characterised in that** the clamping system (2c, 5) comprises a threaded rod (2c) secured to the lower element (2) and intersecting with the seal (3) and the upper element (4), and a nut (5) bearing against the upper element (4).

9. Disc (6) of a turbine engine, **characterised in that** it is provided with a device (1) according to one of the claims 1 to 8.

10. Disc according to claim 9, **characterised in that** the inner periphery (6b1) is a layer of material of a sealing flange (6b).

11. Method for masking the inner periphery (6b1) of a disc (6) of a turbine engine, **characterised in that** it is provided with a device (1) according to one of the claims 1 to 8.

12. Method according to claim 11, **characterised in that** it comprises the following steps:
- a step whereby the lower element (2) is positioned in a central bore (7) of the disc (6),
- a step whereby the seal (3) is positioned on the inner periphery (6b1) to be masked, the lower part (3b) of the seal (3) bearing radially and internally against the lower element (2),
- a step whereby the upper element (4) is positioned, a shoulder of the upper element (4) being arranged on the upper part (3a) of the seal (3), and
- a clamping step implementing the clamping system (2c, 5), the lower element (2) moving in a translational manner in the bore (7) under the effect of tightening, to compress the lower part (3b) of the seal (3).

13. Method according to claim 12, **characterised in that** it comprises, after the tightening step, a step whereby the disc (6) is cleaned.
